# EUROPÄISCHE PATENTSCHRIFT

(11) **EP 2 598 251 B1**
(45) Veröffentlichungstag und Bekanntmachung des Hinweises auf die Patenterteilung: **02.11.2016**
(21) Anmeldenummer: 11735650.1
(22) Anmeldetag: 25.07.2011
(51) Int. Cl.: B04B 1/20

(54) **VOLLMANTEL-SCHNECKENZENTRIFUGE MIT ÜBERLAUFWEHR**
SOLID BOWL SCREW CENTRIFUGE HAVING AN OVERFLOW WEIR
CENTRIFUGEUSE À VIS SANS FIN ET À BOL PLEIN AVEC DÉVERSOIR DE DÉBORDEMENT

(30) Priorität: 28.07.2010 DE 102010032503
(43) Veröffentlichungstag der Anmeldung: 05.06.2013
(73) Patentinhaber: GEA Mechanical Equipment GmbH, 59302 Oelde (DE)
(72) Erfinder: TERHOLSEN, Stefan, 59302 Oelde (DE); HERMELER, Jürgen, 48336 Sassenberg (DE); HORSTKÖTTER, Ludger, 59320 Ennigerloh (DE); QUITER, Kathrin, 48317 Drensteinfurt (DE); TEIGELER, Jürgen, 59302 Oelde (DE)
(74) Vertreter: Specht, Peter
(86) Internationale Anmeldenummer: PCT/EP2011/062722
(87) Internationale Veröffentlichungsnummer: WO 2012/013624

(56) Entgegenhaltungen:
- JP-A- 11 197 547

## Beschreibung

Die Erfindung betrifft eine Vollmantel-Schneckenzentrifuge nach dem Oberbegriff des Anspruchs 1.

Vollmantel-Schneckenzentrifugen sind in verschiedensten Ausführungsformen bekannt.

So offenbart die DE 102 03 652 B4 eine Vollmantel-Schneckenzentrifuge mit einer Einrichtung zum Ableiten geklärter Flüssigkeit aus einer Trommel, die einen Trommeldeckel mit einem Durchlass aufweist, dem eine Drosseleinrichtung, insbesondere eine Drosselscheibe, zugeordnet ist, deren Abstand zum Durchlass veränderlich ist. Dabei sind dem Durchlass ferner Düsen zum Auslass der geklärten Flüssigkeit zugeordnet, welche zur Energieeinsparung geneigt zur Radialrichtung durch die Trommelachse ausgerichtet sind.

Düsen an Vollmantelschneckenzentrifugen und ihr Effekt der Energieeinsparung bei entsprechender Ausrichtung geneigt zur Trommelachse sind ferner aus der DE 39 04 151 A1 bekannt.

Die JP 11 197547 A offenbart eine Vollmantel-Schneckenzentrifuge mit wenigstens einem Ablauf zum Ableiten geklärter Flüssigkeit aus einer Trommel, der wenigstens einen oder mehrere Durchlässe in einem Trommeldeckel aufweist, dem oder denen jeweils eine Wehrplatte zugeordnet ist, die an ihrer radialen Innenkante jeweils ein Überlaufwehr bilden, wobei außen an dem Trommeldeckel ferner wenigstens eine Ablenkeinrichtung ausgebildet ist, so dass ein austretender Flüssigkeitsstrom in radialer Richtung abgelenkt wird.

Die Veröffentlichung "Patent Abstracts of Japan", Nummer 11179236 A, offenbart demgegenüber, dass Durchlassöffnungen im Trommeldeckel, die jeweils teilweise von einer Wehrplatte verschlossen sind, welche ein Überlaufwehr bilden, Leitbleche zugeordnet werden können, welche der aus der Trommel austretenden Flüssigkeit einen Drall geben, wobei der auftretende Rückstoßeffekt zur Energieeinsparung genutzt werden soll. Die Leitbleche sind an der Außenseite des Überlaufwehrs beispielsweise an den Wehrplatten angebracht. Sie sind beispielsweise als ebene Bleche ausgebildet, welche parallel zur Trommeldrehachse ausgerichtet sind, wobei die Ebene, in welcher die ebenen Bleche liegen, die Trommelachse nicht schneidet und etwa einen Winkel von etwa 45° mit der radial verlaufenden Gerade einschließt, welche jeweils durch die Trommeldrehachse und die jeweilige Durchlassöffnung verläuft.

Die Erfindung hat ausgehend von diesem Stand der Technik die Aufgabe, eine hinsichtlich der Energieeinsparung weiter optimierte Vollmantel-Schneckenzentrifuge zu schaffen.

Die Erfindung löst diese Aufgabe durch den Gegenstand des Anspruchs 1.

Danach ist - vorzugsweise an der Wehrplatte - die Ablenkeinrichtung derart ausgestaltet, dass ein austretender Flüssigkeitsstrom unter Beibehaltung des Überlaufwehrs an der Wehrkante direkt in axialer Verlängerung der Durchtrittsöffnung einen Drall in Umfangsrichtung erfährt.

Erreicht werden kann dies nach einer ganz besonders bevorzugten Ausführungsform beispielsweise dadurch, dass die Ablenkwand jedenfalls teilweise direkt in axialer Verlängerung des von der jeweiligen Wehrplatte nicht abgedeckten Bereichs der Durchlassöffnung axial außen vor der Durchlassöffnung liegt und diese axial ganz oder teilweise abdeckt.

Es ist auch zwar bekannt - so aus der US 2004/0072668 A1 oder der WO 2008/138345 A1 - anstelle eines Überlaufwehr an der Wehrplatte der Durchlassöffnung ein Gehäuse zuzuordnen, wobei dann das Überlaufwehr oder eine Düse in einer Schrägseite des Gehäuses an der Durchlassöffnung ausgebildet werden. Diese Konstruktionen bringen jedoch den Nachteil mit sich, dass an der Außenseite des Trommeldeckels mit rotierende Flüssigkeitskammern gebildet werden, die einen Teil des rotierenden Systems bilden, so dass sich in den Flüssigkeitskammern noch der Klär- oder Trennvorgang fortsetzt. Aus diesem Trennvorgang können unerwünschte Ablagerungen in den Kammern resultieren, welche Reinigungsprobleme mit sich bringen.

Es ist daher vorteilhaft, dass die vorliegende Erfindung das Überlaufwehr an sich direkt an den Wehrplatten am Trommeldeckel belässt und erst die Flüssigkeit, welche das rotierende System bereits über das Überlaufwehr verlassen hat, in Umfangsrichtung umgelenkt wird. Nach dem Austritt aus der Trommel kann kein Kläreffekt mehr auftreten, der gesamte austretende Flüssigkeitsstrahl wird vielmehr durch die Ablenkeinrichtung in Umfangsrichtung abgelenkt.

Weitere vorteilhafte Ausgestaltungen sind den übrigen Unteransprüchen zu entnehmen.

Nachfolgend wird die Erfindung unter Bezug auf die Zeichnung näher beschrieben. Es zeigt:
Fig. 1 einen schematisch dargestellten Trommeldeckel einer erfindungsgemäßen Vollmantel-Schneckenzentrifuge; und
Fig. 2 eine schematische Ansicht einer bekannten Vollmantel-Schneckenzentrifuge.

Fig. 2 soll den grundsätzlichen Aufbau einer Vollmantel-Schneckenzentrifuge verdeutlichen. Der Antrieb nebst Steuerung, eine Haube und weitere für den Fachmann selbstverständliche Elemente sind hier nicht dargestellt.

Fig. 2 zeigt eine Vollmantel-Schneckenzentrifuge 1 mit einer um eine Drehachse D drehbaren Trommel 3, in der eine ebenfalls drehbare Schnecke 5 angeordnet ist. Die Trommel 3 und die Schnecke 5 weisen jeweils einen im Wesentlichen zylindrischen Abschnitt und einen sich hier konisch verjüngenden Abschnitt auf.

Ein sich axial erstreckendes zentrisches Einlaufrohr 7 dient zur Zuleitung des Schleudergutes über einen Verteiler 9 in den Schleuderraum 11 zwischen der Schnecke 5 und der Trommel 3.

Wird beispielsweise ein schlammiger Brei in die Zentrifuge geleitet, setzen sich an der Trommelwandung gröbere Feststoffpartikel ab. Weiter nach innen hin bildet sich eine Flüssigkeitsphase aus.

Die Schnecke 5 rotiert mit einer etwas kleineren oder größeren Geschwindigkeit als die Trommel 3 und fördert den ausgeschleuderten Feststoff zum konischen Abschnitt hin aus der Trommel 3 zum Feststoffaustrag 13. Die Flüssigkeit strömt dagegen zum größeren Trommeldurchmesser am hinteren Ende des zylindrischen Abschnittes der Trommel 3 und wird dort durch über ein Wehr abgeleitet, das Durchlassöffnungen 15 in einem Trommeldeckel 17 aufweist, wobei jeder Durchlassöffnung 15 eine Wehrplatte 19 zugeordnet ist, welche hier radial verstellbar an der Außenseite des Trommeldeckels angebracht ist. Die innere radiale Kante der Wehrplatte definiert damit eine Überlaufkante und damit auch das eigentliche Wehr bzw. Überlaufwehr 21.

Erfindungsgemäß kann z.B. bei einer Vollmantel-Schneckenzentrifuge nach Art der Fig. 2 der Trommeldeckel bzw. die wenigstens eine Wehrplatte am Trommeldeckel durch den Trommeldeckel bzw. die Wehrplatte der Fig. 1 ersetzt werden.

Nach Fig. 1 weist der Trommeldeckel 17 ebenfalls Durchlassöffnungen 15 auf, denen jeweils eine Wehrplatte 19 zugeordnet ist. Die Wehrplatten 19 liegen vorzugsweise direkt außen am Trommeldeckel 17 parallel ausgerichtet an diesem an.

Die Wehrplatten 19 bilden wiederum an ihrem relativ zur Drehachse D inneren Radius Rₖ jeweils eine Überlaufkante und damit ein Überlaufwehr 21 aus.

Außen ist an vorzugsweise jeder der Wehrplatten 19 eine Ablenkeinrichtung 23 angebracht. Die Ablenkeinrichtung 23 weist jeweils vorzugsweise eine sich parallel zur Wehrplatte erstreckende Stützwand 25 auf - einen Axialwandabschnitt - und eine hierzu rechtwinklig ausgerichtete Ablenkwand 27. Der Axialwandabschnitt kann eben oder aber auch gerundet ausgebildet sein. Die Verbindungslinie zwischen der Stützwand 25 und der Wehrplatte 19 trägt das Bezugszeichen 31.

Die Stützwand 25 fluchtet vorzugsweise mit der Überlaufkante am Radius Rₖ der Wehrplatte 19. Hierdurch wird vorteilhaft erreicht, dass das eigentliche Wehr 21 hinsichtlich seiner Lage nicht verändert wird, es wird nach wie vor von der Innenkante bzw. Überlaufkante Rₖ der Wehrplatten 15 gebildet. Dies bringt den Vorteil mit sich, dass die vorteilhaften Eigenschaften eines derartigen Überlaufwehrs 21 an einer Wehrplatte 19 beibehalten werden.

Es ist auch denkbar, dass die Stützwand 25 etwas radial nach außen relativ zur Stützwand versetzt ist, so dass die Verbindungslinie 31 radial etwas weiter außen, z.B. 0, 5 mm bis 3 mm weiter außen verläuft.

Die Ablenkwand 27 bewirkt dagegen die eigentliche Ablenkung des austretenden Produktstroms bzw. das Aufprägen eines Dralls in Umfangsrichtung, verändert aber die Lage des Wehres bzw. der Überlaufkante nicht. Die Ablenkwand 27 bewirkt lediglich, dass die Flüssigkeit, welche das Überlaufwehr überströmt hat, aus der Axialrichtung umgelenkt wird. Derart wird ein Ablenken des Flüssigkeitsstrahls im Wesentlichen in Umfangsrichtung erreicht, was insgesamt in einer Energieeinsparung gegenüber einem Flüssigkeitsaustritt in Axialrichtung resultiert.

Um dies zu erreichen, ist es vorteilhaft, wenn die Ablenkwand einen bogenförmigen Wandabschnitt 27a aufweist und einen sich daran anschließenden ebenen Wandabschnitt 27b.

Der bogenförmige Abschnitt 27a bewirkt eine Umlenkung der in Axialrichtung X aus der Trommel 3 fließenden Flüssigkeitsphase in Umfangsrichtung bzw. das Aufprägen eines Dralls in Umfangsrichtung (gegen die Drehrichtung). Der ebene Wandabschnitt 27b leitet den Produktstrom ein Stück in dieser Richtung weiter. Vorzugsweise ist der bogenförmige Abschnitt 27a derart bemessen, dass im Wesentlichen hier die Umlenkung des Produktstroms aus der Axialrichtung X gegen die Drehrichtung U erfolgt, so dass ein Rückstoßeffekt entsteht, welcher in einer Energieeinsparung bzw. Energierückgewinnung resultiert.

Der gewählte Umlenkwinkel α - welcher der Ausrichtung des ebenen Wandabschnittes relativ zur Axialrichtung entspricht - ist bevorzugt kleiner als 90°, vorzugsweise beträgt der Umlenkwinkel α ca. 70 bis 85°. Indem der Umlenkwinkel α vorzugsweise kleiner ist als 90°, wird auf einfache Weise sichergestellt, dass nicht zu viel an aus der Trommel 1 abströmender bzw. austretender Flüssigkeit derart weit aus der Axialrichtung umgelenkt wird, dass die Flüssigkeit wieder gegen die Außenseite des Trommeldeckels 17 spritzt, was wiederum einen gewissen Energieverlust bedeuten würde.

Besonders vorteilhaft ist, dass die Ablenkwand 27 jedenfalls teilweise direkt in axialer Verlängerung außen vor der Durchlassöffnung liegt und diese axial auf dem Radius der Durchlassöffnung ganz oder teilweise abdeckt.

Derart wird gegenüber der gattungsgemäßen JP 11 - 179236 der Vorteil erreicht, dass ein größerer Anteil der ausströmenden Flüssigkeit bereits auf dem geringeren Radius der Durchlassöffnung in Umfangsrichtung umgelenkt wird, so dass eine größere Energieeinsparung erreicht wird als in dieser Schrift, nach welcher die Umlenkung stets auf einem größeren Radius erfolgt. Andererseits wird durch die Erfindung sichergestellt, dass sich die radiale Lage des eigentlichen Wehrs nicht verändert sondern nach wie vor durch die Kante der Wehrplatten definiert wird.

Es ist besonders vorteilhaft, wenn die Wehrplatte 17 und die Ablenkeinrichtung 23 stoffschlüssig miteinander verbunden sind und derart eine bauliche Einheit bilden.

Vorzugsweise sind die Wehrplatten 17 und die daran angebrachte Ablenkeinrichtung 23 gemeinsam radial verstellbar, z.B. mit Hilfe von Schrauben (nicht dargestellt), mit denen die Wehrplatten 19 jeweils an den Trommeldeckel 17 geschraubt werden. Dabei sind an den Wehrplatten jeweils vorzugsweise mehrere Schraubbohrungen 29 radial zueinander versetzt verteilt, so dass durch eine geeignete Wahl der Schraubbohrungen 29 auf einfache Weise die radiale Position der Wehrplatten 19 am Trommeldeckel 17 einstellbar ist.

Besonders vorteilhaft ist, dass sich die erfindungsgemäße Konstruktion gut reinigen lässt. Durch das Beibehalten der Lage des Überlaufwehrs 21 wird vermieden, dass sich ein Raum bildet, in welchem sich leicht Verschmutzungen absetzen können.

### Bezugszeichen

- Vollmantel-Schneckenzentrifuge: 1
- Trommel: 3
- Schnecke: 5
- Einlaufrohr: 7
- Verteiler: 9
- Schleuderraum: 11
- Feststoffaustrag: 13
- Durchlassöffnungen: 15
- Trommeldeckel: 17
- Wehrplatte: 19
- Überlaufwehr: 21
- Ablenkeinrichtung: 23
- Stützwand: 25
- Ablenkwand: 27
- Bohrungen: 29
- Drehachse: D
- Radius: Rₖ

## Patentansprüche

1. Vollmantel-Schneckenzentrifuge mit wenigstens einem Ablauf zum Ableiten geklärter Flüssigkeit aus einer Trommel (3), der wenigstens einen oder mehrere Durchlässe (15) in einem Trommeldeckel (17) aufweist, dem oder denen jeweils eine Wehrplatte (19) zugeordnet ist, die an ihrer radialen Innenkante jeweils ein Überlaufwehr (21) bilden, wobei außen an dem Trommeldeckel (17) ferner wenigstens eine Ablenkeinrichtung (23) ausgebildet ist, welche derart ausgebildet ist, dass ein austretender Flüssigkeitsstrom in Umfangsrichtung abgelenkt wird bzw. einen Drall in Umfangsrichtung erfährt, **dadurch gekennzeichnet, dass** die wenigstens eine Ablenkeinrichtung (23) derart ausgebildet ist, dass der austretende Flüssigkeitsstrom unter Beibehaltung des Überlaufwehrs (21) an der Überlaufkante der wenigstens einen Wehrplatte (19) direkt in axialer Verlängerung des von der jeweiligen Wehrplatte nicht abgedeckten Bereichs der Durchtrittsöffnung (15) in Umfangsrichtung abgelenkt wird.

2. Vollmantel-Schneckenzentrifuge nach Anspruch 1, **dadurch gekennzeichnet, dass** die Ablenkeinrichtung (23) jedenfalls teilweise direkt in axialer Verlängerung außen vor der Durchlassöffnung auf deren Radius liegt und diese direkt in axialer Verlängerung des von der jeweiligen Wehrplatte nicht abgedeckten Bereichs axial ganz oder teilweise verdeckt.

3. Vollmantel-Schneckenzentrifuge nach Anspruch 1, **dadurch gekennzeichnet, dass** an mehreren, vorzugsweise an jeder, der Wehrplatten (19) jeweils eine der Ablenkeinrichtungen (23) angebracht ist.

4. Vollmantel-Schneckenzentrifuge nach Anspruch 1 oder 2, **dadurch gekennzeichnet, dass** die wenigstens eine Ablenkeinrichtung (23) jeweils eine Stützwand (25) aufweist und eine hierzu winklig ausgerichtete Ablenkwand (27).

5. Vollmantel-Schneckenzentrifuge nach Anspruch 3, **dadurch gekennzeichnet, dass** die Stützwand (25) als Axialwandabschnitt ausgebildet ist und dass die Ablenkwand (27) rechtwinklig zur Stützwand (25) ausgebildet ist.

6. Vollmantel-Schneckenzentrifuge nach einem der vorstehenden Ansprüche, **dadurch gekennzeichnet, dass** die Stützwand (25) mit der das Überlaufwehr (21) bildenden Überlaufkante am Radius Rₖ der Wehrplatte (19) fluchtet.

7. Vollmantel-Schneckenzentrifuge nach einem der vorstehenden Ansprüche, **dadurch gekennzeichnet, dass** die Ablenkwand (27) einen bogenförmigen Wandabschnitt (27a) aufweist.

8. Vollmantel-Schneckenzentrifuge nach Anspruch 7, **dadurch gekennzeichnet, dass** die Ablenkwand (27) ferner einen sich an den bogenförmigen Wandabschnitt (27a) anschließenden ebenen Wandabschnitt (27b) aufweist.

9. Vollmantel-Schneckenzentrifuge nach Anspruch 8, **dadurch gekennzeichnet, dass** der bogenförmige Abschnitt (27a) derart gestaltet ist, dass er eine Umlenkung der in Axialrichtung X aus der Trommel 3 fließenden Flüssigkeitsphase im Wesentlichen in Umfangsrichtung bewirkt.

10. Vollmantel-Schneckenzentrifuge nach einem der Ansprüche 7 oder 8, **dadurch gekennzeichnet, dass** der bogenförmige Abschnitt (27a) derart bemessen ist, dass eine Umlenkung des Produktstroms aus der Axialrichtung X gegen die Drehrichtung U um einen Umlenkwinkel α erfolgt, der kleiner 90° oder gleich 90° ist, und vorzugsweise ca. 70 bis 85° beträgt.

## Claims

1. A solid-wall screw centrifuge, comprising at least one discharge for discharging clarified fluid from a drum (3) which comprises at least one or several passages (15) in a drum cover (17), which is or are respectively associated with a weir plate (19), which respectively form an overflow weir (21) on their radial inner edge, with further at least one deflecting device (23) being arranged on the outside on the drum cover (17), which deflecting device is arranged in such a way that an exiting fluid flow is deflected in the circumferential direction or subjected to a twist in the circumferential direction, **characterized in that** the at least one deflecting device (23) is arranged in such a way that by maintaining the overflow weir (21) the escaping fluid flow is deflected in the circumferential direction at the overflow edge of the at least one weir plate (19), directly in the axial extension of the region of the passage opening (15) which is not covered by the respective weir plate.

2. A solid-wall screw centrifuge according to claim 1, **characterized in that** the deflecting device (23) is disposed in any case partly directly in axial extension on the outside before the passage opening on its radius and axially fully or partly covers said opening directly in axial extension of the region not covered by the respective weir plate.

3. A solid-wall screw centrifuge according to claim 1, **characterized in that** one deflecting device (23) is respectively attached to several, preferably all, of the weir plates (19).

4. A solid-wall screw centrifuge according to claim 1 or 2, **characterized in that** the at least one deflecting device (23) respectively comprises a support wall (25) and a deflecting wall (27) which is aligned angularly in relation to said support wall.

5. A solid-wall screw centrifuge according to claim 3, **characterized in that** the support wall (25) is arranged as an axial wall section, and that the deflecting wall (27) is arranged at a right angle to the support wall (25).

6. A solid-wall screw centrifuge according to one of the preceding claims, **characterized in that** the support wall (25) is in alignment with the overflow edge on the radius Rk of the weir plate (19) forming the overflow weir (21).

7. A solid-wall screw centrifuge according to one of the preceding claims, **characterized in that** the deflecting wall (27) comprises an arc-shaped wall section (27a).

8. A solid-wall screw centrifuge according to claim 7, **characterized in that** the deflecting wall (27) further comprises a flat wall section (27b) adjacent to the arc-shaped wall section (27a).

9. A solid-wall screw centrifuge according to claim 8, **characterized in that** the arc-shaped section (27a) is arranged in such a way that it produces a deflection of the fluid phase flowing in the axial direction X from the drum 3 substantially into the circumferential direction.

10. A solid-wall screw centrifuge according to one of the claims 7 or 8, **characterized in that** the arc-shaped section (27a) is dimensioned in such a way that a deflection of the product flow occurs from the axial direction X against the rotational direction U about a deflecting angle α which is smaller than 90° or equal to 90°, and is preferably approx. 70 to 85°.

## Revendications

1. Centrifugeuse à vis sans fin et à bol plein avec au moins une embouchure pour décharger le liquide décanté hors d'un tambour (3) muni d'un couvercle (17) dans lequel il y a un ou plusieurs passages (15) à chacun desquels est associée une plaque de barrage (19) présentant sur sa surface radiale intérieure un déversoir de superficie (21), ledit couvercle (17) étant en outre muni sur sa surface extérieure (23) d'au moins un déflecteur (23) de sorte qu'un jet de liquide émit soit dévié en direction circonférentielle ou soit chargé d'un effet de tors circonférentiel, **caractérisée par le fait qu'**au moins un déflecteur (23) est construit de sorte que le jet de liquide émit, tout en conservant l'effet du déversoir de superficie (21) sur le bord-déversoir de la plaque de barrage (19), soit dévié en direction circonférentielle, directement en prolongation axiale de la zone du passage (15) non couverte par la plaque de barrage (19).

2. Centrifugeuse à vis sans fin selon la revendication 1, **caractérisée par le fait que** le déflecteur (23) est positionné, tout au moins partiellement, directement en prolongation axiale, extérieurement devant l'ouverture de passage et sur son rayon en la couvrant directement dans le sens axial totalement ou partiellement en prolongation axiale de la zone non couverte par la plaque de barrage (19).

3. Centrifugeuse à vis sans fin selon la revendication 1 **caractérisée par le fait qu'**un déflecteur (23) est apporté sur plusieurs, de préférence sur chaque plaque de barrage (19).

4. Centrifugeuse à vis sans fin selon la revendication 1 ou 2, **caractérisée par le fait qu'**au moins un déflecteur (23) présente une cloison d'appui (25) et une cloison de déviation (27) qui lui est orientée angulairement.

5. Centrifugeuse à vis sans fin selon la revendication 3, **caractérisée par le fait que** la cloison d'appui (25) se présente comme une portion de cloison axiale et que la cloison de déviation (27) se présente de façon angulaire par rapport à la cloison d'appui (25).

6. Centrifugeuse à vis sans fin selon une des revendications précédentes, **caractérisée par le fait que** la cloison d'appui (25) est en ligne avec le bord déverseur du déversoir de superficie (21) sur le rayon R_{K} de la plaque de déviation (19).

7. Centrifugeuse à vis sans fin selon une des revendications précédentes, **caractérisée par le fait que** la cloison de déviation (27) présente une portion courbe (27a).

8. Centrifugeuse à vis sans fin selon la revendication 7, **caractérisée par le fait que** la cloison de déviation (27) présente en outre une portion de cloison (27b) plane faisant suite à la portion courbe (27a).

9. Centrifugeuse à vis sans fin selon la revendication 8, **caractérisée par le fait que** la portion de cloison courbe (27a) est configurée de telle sorte qu'elle produise, essentiellement en direction circonférentielle, une déviation du liquide décanté sortant en direction axiale X du tambour 3.

10. Centrifugeuse à vis sans fin selon l'une des revendication 7 ou 8, **caractérisée par le fait que** la portion de cloison courbe (27a) est dimensionnée de telle sorte qu'elle produise une déviation du jet de produit venant de la direction axiale X contre la direction de rotation U, selon un angle de déviation α inférieur ou égal à 90°, et de préférence d'environ 70 à 85°.
